# EUROPÄISCHE PATENTSCHRIFT

(11) **EP 0 008 792 B1**
(45) Veröffentlichungstag und Bekanntmachung des Hinweises auf die Patenterteilung: **19.08.1981**
(21) Anmeldenummer: 79103268.3
(22) Anmeldetag: 05.09.1979
(51) Int. Cl.: E05D 5/14, E05B 3/00, F16B 12/00

(54) **Beschlag für Türen od. dgl.**
Fittings for doors or the like
Ferrure pour portes ou analogues

(30) Priorität: 11.09.1978 DE 2839420
(43) Veröffentlichungstag der Anmeldung: 19.03.1980
(73) Patentinhaber: Gebrüder Schmeing, D-4280 Borken-Weseke (DE)
(72) Erfinder: Meyering, Otto, D-4286 Oeding (DE)
(74) Vertreter: Habbel, Hans-Georg, Dipl.-Ing.

## Beschreibung

Die Erfindung bezieht sich auf einen Beschlag aus Holz für Türen od. dgl. zur drehbeweglichen Verbindung zweier Teile mit mindestens einem Verstärkungseinsatz aus widerstandsfähigem Werkstoff in Form einer Hülse mit zentraler Ausnehmung zur Aufnahme und Lagerung eines Stiftes.

In der CH-A-20 41 88 wird ein Scharnier beschrieben, bei welchem die Scharnierwände aus Furnierblättern bestehen, die zusammengepreßt die erforderliche Festigkeit aufweisen. Bei dieser bekannten Einrichtung können zusätzlich besondere Futter eingesetzt werden, um beispielsweise den Scharnierstift fest zu lagern. Der Einsatz nichtfurnierten Holzes für die Beschlagelemente erscheint trotz einer solchen Verstärkungseinlage nicht möglich, da befürchtet werden muß, daß im Bereich der Kanten ein Ausbrechen des Holzes eintritt.

Aus der CH-A-52 47 40 ist es bekannt, Verankerungselemente für Bolzen, Nägel usw. vorzusehen, die aus einem runden Einsatzteil bestehen, das an seinem äußeren freiliegenden Ende einen hohlkehlenartigen, zum freien Ende hin geschlossenen Ringraum aufweist, wobei der Außenschenkel des Ringraumes mit seiner freien Länge voll in eine im weichen Material vorgesehene oder gebildete Nut eingreift. Ähnliches ist aus der FR-A-13 85 834 bekannt. Diese Anordnungen sind bei Türbeschlägen bisher nicht vorgeschlagen worden und die zwischen den Beschlagelementen, insbesondere bei Holz auftretende Reibung, die durch die nicht zu vermeidende Arbeit des Holzes bei Luftfeuchtigkeitsunterschieden noch verstärkt wird, wird durch diese bekannte Anordnung nicht vermieden.

Der Erfindung liegt die Aufgabe zugrunde, einen aus Holz bestehenden Türbeschlag zu schaffen, bei dem das Einbetten des kraftübertragenden Stiftes mit der erforderlichen Festigkeit erfolgt und gleichzeitig die Reibung zwischen den aus Holz bestehenden Bauteilen-weitestgehend vermieden wird und eine Abnutzung des Holzes in diesem Bereich ausgeschaltet ist.

Diese der Erfindung zugrundeliegende Aufgabe wird durch die im kennzeichnenden Teil des Hauptanspruches genannten Maßnahmen gelöst.

Durch die Erfindung wird ein Beschlag, z.B. eine Türklinde oder ein Türband geschaffen, er aus normalen Holz hergestellt werden kann und nicht aus Furnierblättern gepreßt sein muß. In das Holzbauteil wird eine zylindrische Bohrung eingebohrt und in diese ein aus Metall oder Kunststoff bestehender Verstärkungseinsatz eingesetzt, der an seinem äußeren Ende einen hohlkehlenartigen, zum freien Ende hin geschlossenen Ringraum aufweist, der mit seinem äußeren Schenkel in eine Nut im Holzbauteil eingreift. Hierdurch wird das Holzbauteil durch den äußeren Schenkel des Verstärkungseinsatzes verstärkt und kann in diesem Bereich nicht ausbrechen, wobei ein u.U. durch das Einsetzen des Verstärkungseinsatzes erzeugter Druck durch den Schenkel, der in der Nut des Holzes sitzt, aufgenommen und ausgeglichen wird. Der Verstärkungseinsatz weist gleichzeitig eine Gleitfläche auf, die entweder stirnseitig ausgebildet als Gleitfläche für die Tür angel dient oder zylindrisch ausgebildet in das Türschild eingreift, so daß die Bauteile aufeinander gleiten können. ohne daß Verschleißerscheinungen am Holzbauteil auftreten und gewisse Bewegungen des Holzes aufgrund der Arbeit des Holzes nicht die Funktion des Scharniers beeinflussen.

Ein Ausführungsbeispiel der Erfindung wird nachfolgend anhand der Zeichnungen erläutert. Die Zeichnungen zeigen dabei in
Fig. 1 ein Türband, in
Fig. 2 einen Schnitt durch das Türband gemäß der Linie 2-2 in Fig. 1, in
Fig. 3 in einer auseinandergezogenen Darstellungsweise eine Türklinke mit Klinke, Vierkantdorn und Schild und in
Fig. 4 einen Schnitt durch die Klinke gemäß Fig. 3 gemäß der Linie 4-4 in Fig. 3.

In Fig. 1 und 2 ist mit 1 ein Bandlappen bezeichnet, der am Türblatt festgelegt wird und mit 2 ein Stocklappen, der am Türstock angebracht wird. Die Bewegung und Halterung der Tür erfolgt über den im Stocklappen 2 angeordneten Stift 3.

Wie die Schnittdarstellung in Fig. 2 zeigt, ist im Bandlappen 1 eine Bohrung 4 vorgesehen, in die ein Verstärkungseinsatz 5 eingesetzt wird, der an seiner Außenseite bei 6 aufgerauht ist. Der Verstärkungseinsatz 5 weist eine zentrale Bohrung zur Aufnahme des metallischen Stiftes 3 auf und an seinem äußeren freien Ende einen hohlkehlenartigen Ringraum 7, der nach außen hin durch einen freien Außenschenkel8 begrenzt wird. Im Bandlappen 1 ist zur Aufnahme dieses freien Außenschenkels eine Nut eingefräst, die mit 9 bezeichnet ist und in die der Außenschenkel 8 eingreift. Hierdurch wird ein ringförmiges Festlegen des Verstärkungseinsatzes 5 im Bandlappen 1 erreicht. Der Verstärkungseinsatz 5 ist dabei so angeordnet, daß er etwas über die Kante 10 des Bandlappens 1 vorsteht, so daß dadurch eine Gleitfläche gebildet wird, an der ein in gleicher Weise ausgebildeter Verstärkungseinsatz 5 anliegt, der im Stocklappen 2 angeordnet ist.

Bei der in den Fig. und 4 dargestellten Ausführungsform ist eine Türklinke dargestellt, die die eigentliche Klinke 11 aufweist. Die Klinke 11 sitzt in einer Klinkenwelle 12, die den an sich bekannten Vierkantdorn 14 aufnimmt. Der Vierkantdorn 14 greift im eingesetzten Zustand der Türklinke in eine Klinkenwelle 12 der gegenüberliegenden Türklinke, die ebenfalls eine Klinke 11 besitzt. Wie aus der Schnittdarstellung in Fig. 4 zu ersehen ist, greift die Klinke 11 mit ihrem Befestigungsteil, mit welchen sie an der Klinkenwelle 12 angreift, durch die Klinkenwelle 12 hindurch, und zwar durch einen in der Klinkenwelle 12 vorgesehenen Verstärkungseinsatz 15,so daß hier eine Kraftübertragung der Drückbewegung der Klinke 11 erfolgt, ohne daß dabei das Holz der Klinkenwelle_{'}12 beansprucht wird. Die Bewegung wird vielmehr unmittelbar auf den Vierkantdorn 14 übertragen.

Auch der Verstärkungseinsatz 15 gemäß den Fig. 3 und 4 weist einen hohlkehlenartigen Ringraum auf, der in gleicher Weise zur Festigkeit des Holzteiles beiträgt, wie dies bereits anhand der Fig. erläutert wurde.

Der Verstärkungseinsatz 15 steht beim Anwendungsbeispiel einer Türklinke über die Klinkenwelle 12 vor, so wie das besonders deutlich in Fig. 3 zu sehen ist, hier ist der Überstand mit 16 bezeichnet. Dieser Überstand 16 greift in das Türschild 17 und arbeitet hier mit einem Gleitring 18 zusammen, der in die entsprechende öffnung des Türschildes 17 eingesetzt ist.

Das Türschild 17 weist weiterhin eine Ausnehmung 19 zur Aufnahme des Schlüssels auf, wobei auch dieser Bereich durch einen Kunststoffeinsatz 20 geschützt wird, so daß Beschädi- , gungen des Holzes durch Einsetzen, insbesondere häufiges Einsetzen der Schlüssel nicht auftreten können.

Auch der Verstärkungseinsatz 15 gemäß Fig. 4 weist an seiner Außenseite eine Aufrauhung auf, die zu seiner Haltbarkeit innerhalb des Holzteiles beiträgt.

Es ist selbstverständlich, daß die Verstärkungseinsätze 5, 15 in die entsprechenden Bohrungen eingeklebt sein können oder daß die Aufrauhung so ausgebildet ist, daß nach Einpressen des Verstärkungseinsatzes 5, 15 in das Holz, hierdurch der Verstärkungseinsatz 5, 15 bereits allein geboten wird.

## Patentansprüche

1. Beschlag aus Holz für Türen od. dgl. zur drehbeweglichen Verbindung zweier Teile, mit mindestens einem Verstärkungseinsatz (5, 15) aus widerstandsfähigem Werkstoff in Form einer Hülse mit zentraler Ausnehmung zur Aufnahme und Lagerung eines Stiftes (3), dadurch gekennzeichnet, daß der Verstärkungseinsatz (5, 15) in an sich bekannter Weise an seinem äußeren freiliegenden Ende einen hohlkehlenartigen, zum freien Ende hin geschlossenen Ringraum (7) aufweist, dessen Außenschenkel (8) mit seiner freien Länge in eine im Holz vorgesehene Nut (9) eingreift, wobei jeweils das äussere freie. Ende des Verstärkungseinsatzes (5, 15) über die Kante des Beschlages aus Holz hinausragt und eine Gleichtfläche für die sich gegeneinander bewegenden Teile derart bildet, daß entweder die Stirnflächen zweier gegenüberliegender Verstärkungseinsätze (5) aneinander gleiten oder die Seitenflächen eines Verstärkungseinsatzes (15) in einem entsprechenden Gleitring (18) des anderen Teils drehbar gelagert sind.

2. Beschlag nach Anspruch 1, dadurch gekennzeichnet, daß der Verstärkungseinsatz (5, 15) an seiner mit dem Holz in Kontakt kommenden Außenseite (6), mit einer seine Haftfähigkeit verbessernden Aufrauhung versehen ist.

## Claims

1. Fitting made of wood, for doors or the like, for connecting two parts rotatably to at least one reinforcing insert (5, 15), made of resistant material, in the form of a sleeve with a central recess to receive and support a pin (3), characterised in that the reinforcing insert (5, 15) has, in a way known per se, at its outer exposed end a groove-like annular space (7) which is closed towards the free end and the outer leg (8) of which engages with its free length into a groove (9) provided in the wood, the outer free end of the reinforcing insert (5, 15) projecting beyond the edge of the fitting made of wood and constituting a sliding face for the oppositely moving parts, in such a way that either the end faces of two reinforcing inserts (5) lying opposite one another slide on one another or the side faces of one reinforcing insert (15) are mounted rotatably in a corresponding slip ring (18) of the other part.

2. Fitting according to Claim 1, characterised in that the reinforcing insert (5, 15) is provided, on its outer side (6) coming in contact with the wood, with a roughening which improves its adhesion.

## Revendications

1. Garniture en bois pour portes ou autres panneaux mobiles similaires, servant à lier deux pièces entre elles avec rotation, comportant au moins un renfort rapporté (5, 15) fait d'un matériau résistant, en forme de douille munie d'une cavité centrale pour loger et monter une broche, caractérisée en ce que le renfort rapport (5, 15) présente, de façon connue en soi, à son extrémité extérieure exposée, un espace de section annulaire (7) en forme de gorge, fermé en direction de l'extrémité libre, dont le flanc extérieur (8) pénètre par la partie libre de sa longueur dans une rainure (9) prévue dans le bois, l'extrémité extérieure, libre, du renfort rapporté (5, 15) dépassant à chaque fois du chant de la garniture en bois et formant une face de glissement pour les pièces mobiles l'une relativement à l'autre de façon que, soit les faces en bout de deux renforts rapportés (5) glissent l'une sur l'autre, soit que les faces latérales d'un renfort rapporté (15) soient montées en rotation dans une bague de glissement correspondante (18) de l'autre pièce.

2. Garniture selon la revendication 1, caractérisée en ce que le renfort rapporté (5, 15) est muni sur sa face externe (6) en contact avec le bois ,de rugosités qui améliorent son adhérence.
